# EUROPÄISCHE PATENTSCHRIFT

(11) **EP 0 664 767 B1**
(45) Veröffentlichungstag und Bekanntmachung des Hinweises auf die Patenterteilung: **10.02.1999**
(21) Anmeldenummer: 94922348.1
(22) Anmeldetag: 10.08.1994
(51) Int. Cl.: B66F 7/08

(54) **FLACHBAUENDE HEBEBÜHNE**
FLAT-STRUCTURE LIFTING PLATFORM
PLATE-FORME DE LEVAGE DE STRUCTURE PLATE

(30) Priorität: 10.08.1993 AT 1600/93
(43) Veröffentlichungstag der Anmeldung: 02.08.1995
(73) Patentinhaber: ACKERMANN INTER LTD, CH-4600 Olten/Aarburg (CH)
(72) Erfinder: ACKERMANN, Willy, CH-4616 Kappel (CH)
(74) Vertreter: Haffner, Thomas M., Dr.
(86) Internationale Anmeldenummer: IB9400253
(87) Internationale Veröffentlichungsnummer: WO9504698

(56) Entgegenhaltungen:
- EP-A- 0 336 927
- FR-A- 705 288
- FR-A- 741 863
- GB-A- 757 746
- GB-A- 2 055 754

## Beschreibung

Die Erfindung bezieht sich auf eine flachbauende Hebebühne mit einer Hubplatte, welche an einem am Grundrahmen schwenkbar abgestützten Hubarm gelenkig angeschlossen ist, wobei der Hubarm über einen am Hubarm angreifenden Antrieb um eine Anlenkachse am Grundrahmen verschwenkbar ist und wobei der Antrieb über einen Lenker mit einer Anlenkstelle oberhalb der Schwenkachse des Hubarmes am Grundrahmen mit dem Hubarm verbunden ist, welche bei eingefahrener Position des Hubarmes höher liegt als die Angriffstelle des Antriebes am Lenker.

Hebebühnen, welche so ausgebildet sein sollen, daß bei eingefahrener Position aer Plattform bzw. Hubplatte keine über die Hubplatte nach oben vorragende Teile verbleiben, sind beispielsweise aus der WO 89/11437 oder der WO 89/11438 bekanntgeworden. Bei diesen bekannten Einrichtungen handelt es sich um verfahrbare Einrichtungen, mit welchen ein Anheben eines Kraftfahrzeuges um einen vorbestimmten Hub, beispielweise zum Reifenwechsel, ermöglicht wird. Die bekannten Konstruktionen benötigen einen relativ großen Antrieb, wenn aus der Strecklage des Antriebes heraus bereits Lasten angehoben werden sollen. Üblicherweise wird mit derartigen Einrichtungen eine Last erst nach einem vorbestimmten Hub ergriffen und angehoben.

Eine weitere Hebebühne, wie sie aus der DE-OS 36 04 456 bekanntgeworden ist, erlaubt es mit hydraulischen Zylinderkolbenaggregaten, welche im wesentlichen parallel zu einer Bodenebene angeordnet sind, über Scheren eine Plattform anzuheben. Bei derartigen Scherenhebebühnen ist die Krafteinleitung in einer ersten Phase der Ausfahrbewegung relativ ungünstig, sodaß eine relativ hohe Bauhöhe erforderlich ist, um auch von der eingefahrenen Position weg bereits Lasten anheben zu können. Analoges gilt für die mit Parallelogrammlenkern geführten Hubplatten, wie sie aus der US-PS 3 865 214 und der US-PS 5 040 637 bekanntgeworden sind. Auch bei derartigen Hubplatten, deren Parallelführung zum Boden durch Parallelogrammlenker sichergestellt wird, ist die Krafteinleitung in einem ersten Teilbereich der Hubbewegung überaus ungünstig, sodaß große Lasten nur dann angehoben werden können, wenn eine relativ große Bauhöhe und ein überdimensionierter Antrieb vorgesehen wird.

Die Erfindung zielt nun darauf ab, eine flachbauende Hebebühne der eingangs genannten Art zu schaffen, bei welcher mit wesentlich geringerer Bauhöhe und kleinernen Antriebsaggregaten von der voll eingefahrenen Stellung weg bereits große Lasten sicher angehoben werden können. Die flache Bauweise soll hiebei insbesondere ermöglichen, daß eine derartige Hebebühne auch nachträglich in Bodenkonstruktionen bzw. Deckenkonstruktionen einer Werkstätte eingebaut werden kann, ohne daß hiefür eine Verstärkung des Bodens bzw. der Decke erforderlich ist, und ohne daß Durchbrüche in Boden oder Decke erforderlich sind um den für die Antriebsaggregate benötigten Platz zu schaffen.

Zur Lösung dieser Aufgabe besteht die erfindungsgemäße Hebebühne im wesentlichen darin, daß der Lenker als zweiarmiger schwenkbarer Hebel nach Art eines Kniehebels ausgebildet ist, dessen zwischen den freien Enden des zweiarmigen Hebels liegende Schwenkachse über wenigstens einen weiteren Lenker in Höhenrichtung schwenkbar am Grundrahmen abgestützt ist. Dadurch, daß der Antrieb über einen Lenker mit einer Anlenkstelle oberhalb der Schwenkachse des Hubarmes am Grundrahmen mit dem Hubarm verbunden ist, wird eine Art Kniehebel ausgebildet, wobei dann, wenn der Antrieb ausgefahren wird zunächst unter der Kniehebelwirkung dieses Lenkers eine erste Teilverschwenkung des Hubarmes vorgenommen wird. Die Übersetzung des Kniehebels erlaubt hier einen wesentlich kleiner bauenden Antrieb und dadurch eine flachere Konstruktion, wenn der Antrieb im Grundrahmen und unter der Hubplatte untergebracht werden soll. Dadurch, daß der Antrieb unterhalb der Anlenkstelle des Lenkers am Hubarm am Lenker angreift und dadurch, daß der gleiche Antrieb mit seinem anderen Ende am Hubarm angreift, Wird sichergestellt, daß die Anlenkstelle des Antriebes am Lenker aufgrund der Krafteinleitung immer in Richtung zum Grundrahmen beaufschlagt wird, wohingegen das andere Ende des Lenkers, welches oberhalb dieser Anlenkstelle am Hubarm angeschlagen ist bei einer Verschiebung der unteren Anlenkstelle des Lenkers in einer Richtung, welche im wesentlichen parallel zum Grundrahmen verlaufen kann, nach oben ausweicht, wodurch der erste Teil der Schwenkbewegung des Hubarmes eingeleitet wird. Eine derartige Kniehebelkonstruktion erlaubt somit eine wesentlich günstigere Krafteinleitung, sowie eine Übersetzung im ersten Teilbereich des Schwenkweges, wodurch insgesamt wesentlich flacher gebaut werden kann und mit kleineren Antriebsaggregaten das Auslangen gefunden wird. Der Antrieb kann hierbei bevorzugt von einem hydraulischen Zylinderkolbenaggregat gebildet werden, wobei naturgemäß auch andere Formen des Linearantriebes, wie beispielsweise Spindelantriebe od. dgl. ohne weiteres denkbar sind. Die Anlenkstelle des als Kniehebel wirksamen Lenkers an dem Antrieb wird aufgrund ihrer Lage immer in Anlage an den Grundrahmen gehalten, wenn der Antrieb betätigt wird. Diese Anlenkstelle kann aber auch in einem zur Bodenebene parallelen Langloch geführt sein oder durch Anschläge gegen ein Aufsteigen gesichert werden.

Erfindungsgemäß ist nun die Ausbildung so getroffen, daß der Lenker als zweiarmiger schwenkbarer Hebel ausgebildet ist, dessen Schwenkachse über wenigstens einen weiteren Lenker in Höhenrichtung schwenkbar am Grundrahmen abgestützt ist. Prinzipiell genügt aufgrund der Lage der Anlenkstelle des Lenkers am Hubarm und am Antrieb in völlig eingefahrener Position, wenn das untere Ende des Lenkers gleitend im Grundrahmen geführt ist, um die gewünschte Kniehebelwirkung zu erzielen. Die Kniehebelwirkung und die Betriebssicherheit lassen sich aber durch eine schwenkbare Anlenkung wesentlich verbessern, wobei dadurch, daß wenigstens ein weiterer Lenker in Höhenrichtung schwenkbar am Grundrahmen abgestützt ist, über einen längeren Schwenkweg des Hubarmes die vorteilhafte Übersetzung des Kniehebelgetriebes zur Wirkung gelangt.

Um eine Parallelführung der Hubplatte zur Ebene des Grundrahmens zu gewährleisten, ist mit Vorteil die Ausbildung so getroffen, daß die Hubplatte mit einem zum Hubarm parallelen Lenker verbunden und zur Bodenebene parallel geführt ist.

Um sicherzustellen, daß bei Einschalten des Antriebes bei voll eingefahrener Position des Hubarmes die gewünschte Verschwenkung des Kniehebels und der Schwenkachse des als zweiarmiger Hebel ausgebildeten Kniehebels eintritt, ist mit Vorteil die Ausbildung so getroffen, daß die Anlenkstelle des zweiarmigen Hebels bei eingefahrener Position der Hubplatte oberhalb der Anlenkstelle für den Angriff des hydraulischen Zylinderkolbenaggregates liegt. Auf diese Weise wird eine Kinematik sichergestellt, bei welcher auch bei kleinbauendem und kleindimensioniertem Antrieb aus der voll eingefahrenen Position hohe Hebekräfte wirksam werden können.

Eine konstruktiv besonders kompakte Bauweise kann hiebei dadurch erzielt werden, daß der oder die Lenker zur Abstützung des zweiarmigen Hebels koaxial zur Schwenkachse des Parallelogrammlenkers der Hubplatte am Grundrahmen angelenkt ist (sind).

Die Erfindung wird nachfolgend anhand eines in der Zeichnung schematisch dargestellten Ausführungsbeispieles näher erläutert.

In dieser zeigen: Fig. 1 eine Seitenansicht der Hebebühne bei abgenommener Seitenwand in der eingefahrenen Stellung der Hubplatte und in der Endstellung; Fig. 2 eine analoge Darstellung bei halb angehobener Hubplatte und Fig.3 eine Draufsicht auf die Darstellung der Fig. 1 an einer Stelle unterhalb der Hubplatte.

In Fig. 1 ist mit 1 ein als zweiarmiger Hebel ausgebildeter Lenker ersichtlich, welcher als Kniehebel wirksam wird. Der Lenker 1 ist über zwei weitere Lenker 2 am Grundrahmen schwenkbar angeschlagen, wobei die Schwenkachse mit 3 bezeichnet ist. An einem freien Ende des zweiarmigen Hebels 1 ist um eine Schwenkachse 4 schwenkbar ein hydraulisches Zylinderkolbenaggregat 5 angeschlagen, dessen anderes freies Ende um eine Schwenkachse 6 schwenkbar an einem Hubarm 7 angreift. Der Hubarm 7 ist um die Achse 8 schwenkbar am Grundrahmen angeschlagen. Das zweite freie Ende des zweiarmigen Hebels 1 greift über eine Anlenkstelle 9 am Hubarm 7 an. Es ist weiters ein Lenker 10 ersichtlich, welcher gemeinsam mit dem Hubarm 7 eine Parallelführung der Hubplatte 11 ergibt, wobei die Parallelogrammlenker 7 und 10 über die Schwenkachsen 12 und 13 mit der Hubplatte 11 verbunden sind. Die Lenker 7 und 10 führen somit die Hubplatte 11 parallel zur Ebene des Grundrahmens.

Wie sich aus Fig. 1 in Kombination mit Fig. 2 deutlich ergibt, erfolgt bei einem Beaufschlagen des Zylinderkolbenaggregates 5 zunächst eine Verschiebung des als Kniehebel wirksamen zweiarmigen Hebels 1. Bei dieser Verschiebung werden gleichzeitig die Lenker 2 um ihre Schwenkachse 3 verschwenkt, sodaß der als Kniehebel wirksame erste zweiarmige Hebel 1 insgesamt in eine höhere Position verschwenkt wird, wodurch die Krafteinleitung in den Hubarm 7 weiter verbessert wird. Bei einer Verschwenkung des zweiarmigen Hebels 1 und damit des Hubarmes 7 verschwenkt naturgemäß auch die Anlenkachse 6 des als hydraulisches Zylinderkolbenaggregat ausgebildeten Antriebes 5, wodurch die Krafteinleitung sukzessive immer besser wird. Die günstigste Krafteinleitung wird der in Fig. 1 strichliert dargestellten Endstellung erzielt, in welcher das Zylinderkolbenaggregat 5 in im wesentlichen vertikaler Richtung orientiert ist.

Die Details der Konstruktion und insbesondere die kompakte Bauweise ist in Fig. 3 noch weiter verdeutlicht. In Fig. 3 ist ersichtlich, daß die Anlenkachse 3 der Lenker 2 mit der Anlenkachse des Parallelogrammlenkers 10 im wesentlichen zusammenfällt, wodurch eine besonders kompakte Bauweise erzielt wird.

## Patentansprüche

1. Flachbauende Hebebühne mit einer Hubplatte, welche an einem am Grundrahmen schwenkbar abgestützten Hubarm gelenkig angeschlossen ist, wobei der Hubarm über einen am Hubarm angreifenden Antrieb um eine Anlenkachse am Grundrahmen verschwenkbar ist und wobei der Antrieb (5) über einen Lenker (1) mit einer Anlenkstelle (9) oberhalb der Schwenkachse des Hubarmes (7) am Grundrahmen mit dem Hubarm (7) verbunden ist, welche bei eingefahrener Position des Hubarmes (7) höher liegt als die Angriffstelle (4) des Antriebes (5) am Lenker (1), dadurch gekennzeichnet, daß der Lenker (1) als zweiarmiger schwenkbarer Hebel nach Art eines Kniehebels ausgebildet ist, dessen zwischen den freien Enden des zweiarmigen Hebels liegende Schwenkachse über wenigstens einen weiteren Lenker (2) in Höhenrichtung schwenkbar am Grundrahmen abgestützt ist.

2. Flachbauende Hebebühne nach Anspruch 1, dadurch gekennzeichnet, daß die Hubplatte (11) mit einem zum Hubarm (7) parallelen Lenker (10) verbunden und zur Bodenebene parallel geführt ist.

3. Flachbauende Hebebühne nach Anspruch 1, dadurch gekennzeichnet, daß der oder die Lenker (2) zur Abstützung des zweiarmigen Hebels (1) koaxial zur Schwenkachse (3) des Parallelogrammlenkers (10) der Hubplatte (11) am Grundrahmen angelenkt ist (sind).

## Claims

1. A flat-structure lifting platform comprising a lifting plate articulately connected to a lifting arm pivotably supported on the base frame, wherein the lifting arm is pivotable about an articulation axis on the base frame by means of an actuator contacting the lifting arm and the actuator (5) is connected with the lifting arm (7) via a connecting rod (1) having an articulation point (9) above the pivot axis of the lifting arm (7) on the base frame, which is located on a higher level than the point of contact (4) of the actuator (5) on the connecting rod (1) with the lifting arm (7) in the retracted position, characterized in that the connecting rod (1) is designed as a two-armed pivotable lever in the manner of a toggle lever, whose pivot axis located between the free ends of the two-armed lever is supported on the base frame so as to be pivotable in the height direction via at least one further connecting rod (2).

2. A flat-structure lifting platform according to claim 1, characterized in that the lifting plate (11) is connected with a connecting rod (10) extending parallel to the lifting arm (7) and is guided parallel to the bottom plane.

3. A flat-structure lifting platform according to claim 1, characterized in that the connecting rod or rods (2) for supporting the two-armed lever (1) is (are) linked to the base frame coaxially with the pivot axis (3) of the parallelogram rod (10) of the lifting plate (11).

## Revendications

1. Plateforme de levage à structure plate comportant un plateau de levage articulé à un bras de levage supporté sur le cadre de base de façon pivotante, cependant que le bras de levage peut se pivoter autour d'un axe d'articulation sur le cadre de base par l'intermédiaire d'un entraînement étant appliqué au bras de levage et que l'entraînement (5) est relié au bras de levage (7) au moyen d'une bielle (1) ayant un point d'articulation (9) au-dessus de l'axe de pivotement du bras de levage (7) sur le cadre de base, lequel est situé plus haut que le point d'application (4) de l'entraînement (5) à la bielle (1) avec le bras de levage (7) étant en position retraite, caractérisée en ce que la bielle (1) est configurée en tant que levier à deux bras pivotant, à la manière d'un levier à genouillère, dont l'axe de pivotement se situant entre les extrémités libres du levier à deux bras est supporté sur le cadre de base de façon pivotante en sens d'hauteur au moyen d'au moins une autre bielle (2).

2. Plateforme de levage à structure plate selon la revendication 1, caractérisée en ce que le plateau de levage (11) est relié à une bielle (10) parallèle au bras de levage (7) et est mené parallèlement au plan de fond.

3. Plateforme de levage à structure plate selon la revendication 1, caractérisée en ce que la ou les bielle(s) (2) pour supporter le levier à deux bras (1) est (sont) articulée(s) au cadre de base de façon coaxiale avec l'axe de pivotement (3) de la bielle de parallélogramme (10) du plateau de levage (11).
